# FASCICULE DE BREVET EUROPEEN

(11) **EP 2 977 827 B1**
(45) Date de publication et mention de la délivrance du brevet: **15.11.2017**
(21) Numéro de dépôt: 14177987.6
(22) Date de dépôt: 22.07.2014
(51) Int. Cl.: G04B 1/10, G04B 1/18

(54) **Barillet d'horlogerie à transmission d'effort améliorée**
Federgehäuse einer Uhr mit verbesserter Kraftübertragung
Clock barrel with improved force transmission

(43) Date de publication de la demande: 27.01.2016
(73) Titulaire: Montres Breguet SA, 1344 L'Abbaye (CH)
(72) Inventeur: Karapatis, Polychronis (Nakis), 1324 Premier (CH); Sarchi, Davide, 1020 Renens (CH); Piguet, René, 1315 La Sarraz (CH); Junod, Benoît, 39220 Les Rousses (FR)
(74) Mandataire: Giraud, Eric

(56) Documents cités:
- EP-A1- 2 420 899
- EP-A1- 2 657 794
- US-A- 1 495 348
- US-A- 1 720 289

## Description

### Domaine de l'invention

L'invention concerne un barillet d'horlogerie, comportant au moins un ressort coopérant à son extrémité intérieure avec une bonde pivotant autour d'un axe de pivotement, et à son extrémité extérieure avec une piste intérieure d'un tambour de barillet par une bride élastique glissante, où ladite piste intérieure et ladite bride élastique glissante sont chacune de forme non circulaire, et imbriquées l'une dans l'autre dans l'état libre de ladite bride élastique glissante, et sont agencées de façon à ce qu'au moins une excroissance saillant radialement vers l'extérieur que comporte ladite bride élastique glissante coopère en butée avec au moins un seuil saillant radialement vers l'intérieur que comporte ladite piste intérieure quand le couple appliqué à ladite bride élastique glissante est inférieur à une valeur limite de couple, et où au moins une dite excroissance de ladite bride élastique glissante est soumise à un rétreint radial quand le couple appliqué à ladite bride élastique glissante est supérieur à ladite valeur limite de couple, pour autoriser le passage de ladite excroissance en franchissement dudit seuil et autoriser une course angulaire de ladite bride sous l'effet dudit couple jusqu'à la prochaine rencontre entre un dit seuil et une dite excroissance, **et où ladite bride élastique glissante forme un contour fermé.**

L'invention concerne encore un mouvement d'horlogerie comportant un tel barillet, dont la bonde est agencée pour coopérer avec des moyens de remontage manuel.

L'invention concerne une pièce d'horlogerie comportant un tel mouvement, ou/et au moins un mécanisme comportant un tel barillet.

L'invention concerne le domaine des barillets d'horlogerie pour stockage d'énergie comportant un ressort.

### Arrière-plan de l'invention

L'invention concerne la transmission d'énergie par un ressort de barillet à un tambour de barillet via un élément appelé traditionnellement bride. En général, pour les mouvements à remontage manuel, les ressorts de barillet sont liés au tambour via une bride fixe. Pour les mouvements automatiques, le transfert de la force se fait via une bride glissante qui permet de désolidariser temporairement l'extrémité du ressort du tambour au-dessus d'un couple limite de débrayage.

La bride fixe permet de maximiser les propriétés du ressort, notamment le nombre de tours, mais a l'inconvénient de générer un surcouple lors de l'armage maximal : l'utilisateur ne sent que le ressort est totalement remonté que lorsque le couple devient significativement plus important. Ce surcouple peut être à l'origine de problèmes de fatigue (rupture) mais aussi de problèmes chronométriques.

La bride glissante est indispensable pour les mouvements automatiques, néanmoins il est difficile pour l'utilisateur qui remonte manuellement son mouvement de savoir, en l'absence d'indication de réserve de marche, quand le barillet est totalement remonté. La présence d'une bride glissante génère une variation du couple lorsque le barillet est armé au maximum entre le moment de glissement supérieur (MGS) et le moment de glissement inférieur (MGI). De plus, ce système ne permet pas de bien maîtriser le couple à partir duquel se fait le débrayage. Enfin, ces composants, et notamment le tambour de barillet, sont souvent sujet à de l'usure lors des tests de vieillissement.

Le document US1495348A au nom de ODOM Daniel décrit un barillet avec un tambour dont la périphérie intérieure est dentelée de façon régulière, et où la bride glissante du ressort de barillet peut coopérer avec ce dentelage par appui élastique de son extrémité distale qui comporte un repli du ressort ainsi qu'une nervure transversale pliée, de profil localement sensiblement complémentaire à une alvéole du dentelage.

Le document US1720289A au nom de ODOM Daniel décrit un tambour similaire, coopérant avec un ressort qui comporte un repli important saillant vers l'extérieur, environ aux trois quarts de la spire externe. Ce repli forme localement un profil sensiblement complémentaire à une alvéole du dentelage. Les trois quarts externes de la spire extérieure sont en appui sur les sommets du dentelage quand il n'y a pas surcharge lors du remontage du barillet.

Le document EP2420899 au nom de ETA SA Manufacture Horlogère Suisse décrit un tambour de barillet comportant à sa périphérie intérieure une alternance de surfaces de frottement et de structures de blocage formant des angles saillants. L'extrémité distale du ressort est accouplée à friction avec la paroi intérieure contre laquelle elle peut glisser. Les surfaces de frottement sont limitées, en aval par rapport au sens de glissement de la spire extérieure, par un angle saillant arrondi ou par un angle rentrant.

### Résumé de l'invention

L'invention propose un nouveau système de transmission d'effort entre la bride et le tambour de barillet. Elle consiste en une forme spécifique du tambour de barillet (forme non cylindrique) et en une bride dite flexible, dont la forme est adaptée à celle du ressort de barillet. En effet, cette bride doit pouvoir transmettre l'effort du ressort de barillet au tambour, et, selon l'invention, a la possibilité de se déformer pour que, lorsqu'un couple donné est atteint, la bride puisse se désolidariser du tambour et ainsi désarmer légèrement le ressort de barillet sans faire tourner le tambour.

A cet effet, l'invention concerne un barillet d'horlogerie selon la revendication 1.

L'invention concerne encore un mouvement d'horlogerie comportant un tel barillet, dont la bonde est agencée pour coopérer avec des moyens de remontage manuel.

L'invention concerne une pièce d'horlogerie comportant un tel mouvement, ou/et au moins un mécanisme comportant un tel barillet.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en plan, un barillet selon l'invention, avec un ressort de barillet porteur d'une bride de forme porteuse d'une pluralité d'excroissances, montée dans un tambour de barillet comportant une succession de logements séparés par des seuils; dans cette configuration, le ressort est complètement armé ;
- la figure 2 représente, de façon schématisée et en perspective, le tambour de la figure 1,
- la figure 3 représente, de façon schématisée et en perspective, le ressort de la figure 1 équipé de sa bride de forme laquelle comporte une alternance d'excroissances et de surfaces de jonction en creux;
- la figure 4 représente, de façon schématisée et en perspective, un ressort selon une variante de la figure 3 avec davantage d'excroissances, convenant aussi au tambour de la figure 2;
- la figure 5 représente, de façon schématisée et en perspective, un ressort selon une variante de la figure 3 avec une alternance d'excroissances et de surfaces de jonction planes, convenant aussi au tambour de la figure 2;
- la figure 6 représente, de façon similaire à la figure 1, un barillet selon l'invention, avec une bride comportant une seule excroissance et un tambour de barillet comportant un logement unique;
- la figure 7 représente une configuration inversée de la figure 6 ;
- la figure 8 représente, sous forme d'un schéma-blocs, une pièce d'horlogerie comportant un mouvement comportant lui-même un tel barillet manoeuvré par un mécanisme de remontage manuel actionnée par une couronne.

### Description détaillée des modes de réalisation préférés

L'invention concerne un barillet 1 d'horlogerie, comportant au moins un ressort 2 coopérant :
- à son extrémité intérieure 3 avec une bonde 4 pivotant autour d'un axe de pivotement D,
- et à son extrémité extérieure 5 avec une piste intérieure 6 d'un tambour de barillet 7 par une bride élastique glissante 8.

La piste intérieure 6 et la bride élastique glissante 8 sont chacune de forme non circulaire, et elles sont imbriquées l'une dans l'autre dans l'état libre de la bride élastique glissante 8.

La bride élastique glissante 8 comporte au moins une excroissance 12 saillant radialement vers l'extérieur.

La piste intérieure 6 comporte au moins un seuil 11 saillant radialement vers l'intérieur, vers l'axe de pivotement D.

La piste intérieure 6 et la bride élastique glissante 8 sont agencées de façon à ce qu'au moins une telle excroissance 12 coopère en butée avec au moins un tel seuil 11, quand le couple appliqué à la bride élastique glissante 8 est inférieur à une valeur limite de couple.

Et au moins une telle excroissance 12 est soumise à un rétreint radial, du fait de l'élasticité de la bride élastique glissante 8, quand le couple appliqué à la bride élastique glissante 8 est supérieur à la valeur limite de couple, pour autoriser le passage de l'excroissance 12 en franchissement du seuil 11, et autoriser une course angulaire de la bride 8 sous l'effet du couple jusqu'à la prochaine rencontre entre un seuil 11 et une excroissance 12.

Dans une variante préférée, la bride élastique glissante 8 forme un contour fermé.

Lors de l'armage, le ressort 2 s'enroule progressivement autour de la bonde 4 jusqu'à atteindre l'armage maximum, et la coopération entre un telle excroissance 12 de la bride élastique glissante 8 avec un tel seuil 11 de la piste intérieure 6 dudit tambour de barillet 7 oblige la bride élastique glissante 8 à se déformer sous l'action du couple appliqué, pour effectuer un débrayage sous l'action duquel la bride élastique glissante 8 et le ressort 2 avancent d'un cran.

Les formes relatives de la piste intérieure 6 du tambour de barillet 7 et de l'excroissance 12 de la bride élastique glissante 8 sont agencées pour que le débrayage corresponde à un couple maximum prédéterminé.

De préférence, le débrayage est obtenu seulement par une déformation élastique d'une portion de la bride élastique glissante 8 supérieure à 50% de sa périphérie.

La figure 1 montre le ressort 2 complètement armé, ce qui signifie que si le remontage du ressort continue (manuel ou automatique), la bride de forme 8 va se déformer pour se désolidariser du tambour de barillet 7.

Un ressort de barillet 2 de forme standard peut, soit être relié soit à une bride de forme 8 indépendante par un procédé de collage, brasure ou soudage, soit de préférence former avec cette bride de forme 8 une pièce monobloc, de préférence dans le même matériau.

Lorsque le barillet est complètement désarmé, les spires sont enroulées directement sur la bride de forme 8.

Lors de l'armage, le ressort de barillet 2 s'enroule progressivement autour de la bonde 4 jusqu'à atteindre l'armage maximum. La forme spécifique du tambour oblige alors la bride de forme 8 à se déformer pour que le débrayage s'effectue. Les formes relatives du tambour 7 et de la bride de forme 8 sont optimisées pour que le couple de débrayage corresponde au couple maximum souhaité, lequel est déterminé en fonction des propriétés du ressort de barillet et du coefficient de frottement.

Lorsqu'un débrayage est effectué, c'est-à-dire lorsque la bride de forme et le ressort de barillet ont avancé d'un cran, le couple disponible au tambour de barillet est plus faible (MGI moment de glissement inférieur).

**Selon l'invention,** tel que visible sur les figures 1 et 2, la piste intérieure 6 comporte une pluralité de logements périphériques 9 comportant chacun un fond 10 situé à la plus grande distance DMAX de l'axe de pivotement D. Ces logements 9 sont séparés chacun de son voisin par un tel seuil 11 situé à la plus petite distance DMIN de l'axe de pivotement D.

La bride glissante 8 est avantageusement et préférentiellement solidaire du ressort 2 avec lequel elle forme alors un ensemble monobloc.

Cette bride glissante 8 comporte, dans les réalisations nullement limitatives des figures 1 à 5, une pluralité de telles excroissances 12, dont chacune, à l'état libre, est de rayon maximal RMAX par rapport à l'axe de pivotement D. Ces excroissances 12 sont séparées chacune de sa voisine par une surface de jonction 13 comportant une zone de rayon minimal RMIN par rapport à l'axe de pivotement D, le rayon maximal RMAX à l'état libre étant supérieur à la distance minimale DMIN et inférieur à la distance maximale DMAX.

Les surfaces de jonction 13 peuvent être gauches, concaves ou convexes, ou encore planes comme sur la figure 5.

Le rétreint radial des excroissances 12, grâce à l'élasticité de la bride glissante 8, et sous l'action du couple appliqué, autorise la diminution de leur rayon de passage par rapport à l'axe de pivotement D à une valeur inférieure ou égale à la distance minimale DMIN pour passer un tel seuil 11.

L'invention est également utilisable avec un barillet dont la piste interne 6 ne comporte qu'un seul logement 9, tel que visible sur la figure 6. La figure 7 illustre aussi une configuration avec un seul logement 9, mais fonctionnant de façon inversée, la bride glissante 8 étant toujours en frottement contre une paroi de la piste interne 6, sauf quand son excroissance 12 coopère avec le logement 9: la sensation pour l'utilisateur qui remonte manuellement sa montre est similaire, quoique inversée, et il ressent tout aussi distinctement le passage d'un cran. Ces deux figures 6 et 7 illustrent aussi une bride 8 avec une seule excroissance 12.

On peut, encore, utiliser un barillet avec plusieurs logements 9, tel que visible sur la figure 2, avec une bride glissante 8 qui comporte une excroissance unique.

En position d'armage maximal du ressort 2, chaque passage d'un seuil 11 par une excroissance 12 ramène le couple disponible au niveau du tambour 7 d'une valeur de glissement supérieur MGS à une valeur de moment de glissement inférieur MGI, qui est inférieure à la valeur de glissement supérieur MGS.

Dans certaines variantes, comme sur les figures 1 et 2, la piste intérieure 6 comporte une pluralité de logements périphériques 9 de forme cycloïdale. La figure 2 montre une bride 8 avec cinq cycloïdes, mais dans une autre version il est envisageable d'en avoir plus ou moins en fonction du dimensionnement souhaité, par exemple dix sur la figure 4.

Dans certaines variantes, comme sur les figures 1 et 2, la piste intérieure 6 et la bride élastique glissante 8 sont de forme identique et de dimensions homothétiques.

Dans certaines variantes, la piste intérieure 6 et la bride élastique glissante 8 sont de formes différentes, selon le dimensionnement souhaité. On peut par exemple combiner les ressorts 2 des figures 4 et 5 avec le tambour 7 de la figure 2.

Dans certaines variantes, la piste intérieure 6 comporte un premier nombre de seuils 11, la bride élastique glissante 8 comporte un deuxième nombre d'excroissances 12, et le deuxième nombre est supérieur ou égal au premier nombre. Dans d'autres variantes, la piste intérieure 6 comporte un premier nombre de seuils 11, la bride élastique glissante 8 comporte un deuxième nombre d'excroissances 12, et le deuxième nombre est inférieur au premier nombre.

Dans une variante particulière, le ressort 2 est fixé en plusieurs points de la bride élastique glissante 8.

L'invention est applicable à tout type de barillet : barillet d'entraînement du mouvement, ou barillet de sonnerie, ou autre.

L'invention concerne encore un mouvement d'horlogerie 30 comportant un tel barillet 1, dont la bonde 4 est agencée pour coopérer avec des moyens de remontage manuel 20, par exemple par l'intermédiaire d'un rochet ou similaire.

L'invention concerne une pièce d'horlogerie 40 comportant un tel mouvement 30, ou/et au moins un mécanisme comportant un tel barillet 1, comme un mécanisme de sonnerie, ou encore un mécanisme de réveil, ou similaire. De façon préférée, cette pièce d'horlogerie est une montre.

L'invention procure de nombreux avantages :
- le système permet de maîtriser directement le couple de débrayage du ressort de barillet 2 avec le tambour (MGS) via le dimensionnement de la bride de forme 8 ;
- le système peut être intégré à un mécanisme à remontage manuel 20, commandé par une couronne 21, ou une targette, ou similaire, et limiter ainsi le surcouple présent généralement à l'armage maximal quand on utilise une bride fixe. Ceci permet de limiter l'augmentation des contraintes, qui constituent une cause de rupture directe ou par fatigue, et également d'éviter les problèmes chronométriques causés par le surcouple (notamment le rebat) ;
- ce type de géométrie permet d'introduire une sensation de crans pour l'utilisateur lors de la manoeuvre de remontage lorsque l'armage maximum est atteint. ;
- l'invention permet de réaliser la fonction de débrayage au travers de la déformation globale d'un composant élastique : à égalité de couple de débrayage, la contrainte dans la bride est inférieure à celle d'un barillet classique ;
- le ressort peut, encore, être fixé en plusieurs points de la bride afin de mieux répartir la contrainte dans la liaison entre le ressort et la bride ;
- l'invention est utilisable pour tous les mouvements ou mécanismes horlogers et assimilés, notamment les boîtes à musique, qui utilisent un ressort de barillet comme source d'énergie, et en particulier les mouvements à remontage manuel, en remplacement d'une bride fixe.

## Revendications

1. Barillet (1) d'horlogerie, comportant au moins un ressort (2) coopérant à son extrémité intérieure (3) avec une bonde (4) pivotant autour d'un axe de pivotement (D), et à son extrémité extérieure (5) avec une piste intérieure (6) d'un tambour de barillet (7) par une bride élastique glissante (8), où ladite piste intérieure (6) et ladite bride élastique glissante (8) sont chacune de forme non circulaire, et imbriquées l'une dans l'autre dans l'état libre de ladite bride élastique glissante (8), et sont agencées de façon à ce qu'au moins une excroissance (12) saillant radialement vers l'extérieur que comporte ladite bride élastique glissante (8) coopère en butée avec au moins un seuil (11) saillant radialement vers l'intérieur que comporte ladite piste intérieure (6) quand le couple appliqué à ladite bride élastique glissante (8) est inférieur à une valeur limite de couple, et où au moins une dite excroissance (12) de ladite bride élastique glissante (8) est soumise à un rétreint radial quand le couple appliqué à ladite bride élastique glissante (8) est supérieur à ladite valeur limite de couple, pour autoriser le passage de ladite excroissance (12) en franchissement dudit seuil (11) et autoriser une course angulaire de ladite bride (8) sous l'effet dudit couple jusqu'à la prochaine rencontre entre un dit seuil (11) et une dite excroissance (12), **et où** ladite bride élastique glissante (8) forme un contour fermé, **caractérisé en ce que ladite bride élastique glissante (8) forme un contour fermé entourant ladite bonde (4), et en ce que ladite piste intérieure (6) comporte une pluralité de logements périphériques (9) comportant chacun un fond (10) situé à la plus grande distance (DMAX) dudit axe de pivotement (D), et lesdits logements (9) étant séparés chacun de son voisin par un dit seuil (11) situé à la plus petite distance (DMIN) dudit axe de pivotement (D), et en ce que ladite bride glissante (8) est solidaire dudit ressort (2) avec lequel elle forme un ensemble monobloc, et comporte une pluralité d'excroissances (12) qui sont chacune à l'état libre de rayon maximal (RMAX) par rapport audit axe de pivotement (D) et séparées chacune de sa voisine par une surface de jonction (13) comportant une zone de rayon minimal (RMIN) par rapport audit axe de pivotement (D), ledit rayon maximal (RMAX) à l'état libre étant supérieur à ladite distance minimale (DMIN) et inférieur à ladite distance maximale (DMAX).**

2. Barillet (1) selon la revendication 1, **caractérisé en ce que** lors de l'armage, ledit ressort (2) s'enroule progressivement autour de ladite bonde (4) jusqu'à atteindre l'armage maximum, et **en ce que** la coopération entre une dite excroissance (12) de ladite bride élastique glissante (8) avec un dit seuil (11) de ladite piste intérieure (6) dudit tambour de barillet (7) oblige ladite bride élastique glissante à se déformer sous l'action du couple appliqué pour effectuer un débrayage sous l'action duquel ladite bride élastique glissante (8) et ledit ressort (2) avancent d'un cran.

3. Barillet (1) selon la revendication 2, **caractérisé en ce que** les formes relatives de ladite piste intérieure (6) dudit tambour de barillet (7) et desdites excroissances (12) de ladite bride élastique glissante (8) sont agencées pour que ledit débrayage corresponde à un couple maximum prédéterminé.

4. Barillet (1) selon la revendication 2 ou 3, **caractérisé en ce que** ledit débrayage est obtenu seulement par une déformation élastique d'une portion de ladite bride élastique glissante (8) supérieure à 50% de sa périphérie.

5. Barillet (1) **selon l'une des revendications 1 à 4, caractérisé en ce que** ledit rétreint radial desdites excroissances (12) autorise la diminution de leur rayon par rapport audit axe de pivotement (D) à une valeur inférieure ou égale à ladite distance minimale (DMIN) pour passer un dit seuil (11).

6. Barillet (1) selon l'une des revendications 1 à **5**, **caractérisé en ce que**, en position d'armage maximal dudit ressort (2), chaque passage d'un dit seuil (11) par une dite excroissance (12) ramène le couple disponible au niveau dudit tambour (7) d'une valeur de glissement supérieur (MGS) à une valeur de moment de glissement inférieur (MGI) qui est inférieure à ladite valeur de glissement supérieur (MGS).

7. Barillet (1) selon l'une des revendications 1 à **6**, **caractérisé en ce que** ladite piste intérieure (6) comporte une pluralité de logements périphériques (9) de forme cycloïdale.

8. Barillet (1) selon l'une des revendications 1 à **7**, **caractérisé en ce que** ladite piste intérieure (6) et ladite bride élastique glissante (8) sont de forme identique et de dimensions homothétiques.

9. Barillet (1) selon l'une des revendications 1 à 7 **caractérisé en ce que** ladite piste intérieure (6) et ladite bride élastique glissante (8) sont de formes différentes.

10. Barillet (1) selon l'une des revendications 1 à **9**, **caractérisé en ce que** ledit ressort (2) est fixé en plusieurs points de ladite bride élastique glissante (8).

11. Barillet (1) selon l'une des revendications 1 à **10**, **caractérisé en ce que** ladite piste intérieure (6) comporte un premier nombre de dits seuils (11), **en ce que** que ladite bride élastique glissante (8) comporte un deuxième nombre de dites excroissances (12), et que ledit deuxième nombre est supérieur ou égal audit premier nombre.

12. Barillet (1) selon l'une des revendications 1 à **10**, **caractérisé en ce que** ladite piste intérieure (6) comporte un premier nombre de dits seuils (11), **en ce que** ladite bride élastique glissante (8) comporte un deuxième nombre de dites excroissances (12), et que ledit deuxième nombre est inférieur audit premier nombre.

13. Mouvement d'horlogerie (30) comportant un barillet (1) selon l'une des revendications 1 à **12**, et dont ladite bonde (4) est agencée pour coopérer avec des moyens de remontage manuel (20).

14. Pièce d'horlogerie (40) comportant un mouvement (30) selon la revendication **13** ou/et au moins un mécanisme comportant un dit barillet (1) selon l'une des revendications 1 à **12**.

## Patentansprüche

1. Uhrenfederhaus (1), umfassend mindestens eine Feder (2), die an ihrem inneren Ende (3) mit einem Bund (4) zusammenwirkt, der um eine Drehachse (D) drehbar ist, und an ihrem äußeren Ende (5) mit einer inneren Bahn (6) einer Federhaustrommel (7) über einen gleitenden elastischen Zaum (8) zusammenwirkt, wobei die innere Bahn (6) und der gleitende elastische Zaum (8) jeweils nicht kreisförmig sind und im freien Zustand des gleitenden elastischen Zaums (8) ineinander verschachtelt sind und in einer Weise angeordnet sind, dass mindestens ein Vorsprung (12), der radial nach außen vorsteht und den der gleitende elastische Zaum (8) aufweist, mit mindestens einer Schwelle (11), die radial einwärts vorsteht und die die innere Bahn (6) aufweist, anschlagend zusammenwirkt, wenn das an den gleitenden elastischen Zaum (8) angelegte Drehmoment kleiner als ein Drehmoment-Grenzwert ist, und wobei mindestens ein solcher Vorsprung (12) des gleitenden elastischen Zaums (8) einer radialen Verengung unterworfen wird, wenn das an den gleitenden elastischen Zaum (8) angelegte Drehmoment größer als der Drehmoment-Grenzwert ist, um den Durchgang des Vorsprungs (12) unter Überschreiten der Schwelle (11) zuzulassen und um eine Winkelbewegung des Zaums (8) unter der Wirkung des Drehmoments zuzulassen, bis eine Schwelle (11) und ein Vorsprung (12) das nächste Mal aufeinander treffen, und wobei der gleitende elastische Zaum (8) eine geschlossene Umrisslinie bildet, **dadurch gekennzeichnet, dass** der gleitende elastische Zaum (8) eine geschlossene Umrisslinie bildet, die den Bund (4) umgibt, und dass die innere Bahn (6) eine Mehrzahl von am Umfang angeordneten Aufnahmeräumen (9) aufweist, die jeweils einen Boden (10) aufweisen, der sich im größten Abstand (DMAX) von der Drehachse (D) befindet, wobei die Aufnahmeräume (9) jeweils von ihrem Nachbarn durch eine Schwelle (11) getrennt sind, die sich im kleinsten Abstand (DMIN) von der Drehachse (D) befindet, und dass der gleitende Zaum (8) mit der Feder (2), mit der er eine Monoblockanordnung bildet, fest verbunden ist und eine Mehrzahl von Vorsprüngen (12) aufweist, die jeweils im freien Zustand mit maximalem Radius (RMAX) in Bezug auf die Drehachse (D) sind und von ihrem Nachbarn jeweils durch eine Verbindungsoberfläche (13) getrennt sind, die einen Bereich mit minimalem Radius (RMIN) in Bezug auf die Drehachse (D) besitzt, wobei der maximale Radius (RMAX) im freien Zustand größer als der minimale Abstand (DMIN) und kleiner als der maximale Abstand (DMAX) ist.

2. Federhaus (1) nach Anspruch 1, **dadurch gekennzeichnet, dass** sich die Feder (2) beim Spannen allmählich um den Bund (4) wickelt, bis die maximale Spannung erreicht ist, und dass die Zusammenwirkung zwischen einem Vorsprung (12) des gleitenden elastischen Zaums (8) und einer Schwelle (11) der inneren Bahn (6) der Federhaustrommel (7) den gleitenden elastischen Zaum dazu zwingt, sich unter der Wirkung des angelegten Drehmoments zu verformen, um ein Entkoppeln zu bewirken, unter dessen Wirkung sich der gleitende elastische Zaum (8) und die Feder (2) um eine Raste vorwärts bewegen.

3. Federhaus (1) nach Anspruch 2, **dadurch gekennzeichnet, dass** die relativen Formen der inneren Bahn (6) der Federhaustrommel (7) und der Vorsprünge (12) des gleitenden elastischen Zaums (8) so ausgelegt sind, dass das Entkoppeln einem vorgegebenen maximalen Drehmoment entspricht.

4. Federhaus (1) nach Anspruch 2 oder 3, **dadurch gekennzeichnet, dass** das Entkoppeln nur bei einer elastischen Verformung eines Abschnitts des gleitenden elastischen Zaums (8), der mehr als 50 % seines Umfangs beträgt, erreicht wird.

5. Federhaus (1) nach einem der Ansprüche 1 bis 4, **dadurch gekennzeichnet, dass** die radiale Verengung der Vorsprünge (12) die Verringerung ihres Radius in Bezug auf die Drehachse (D) auf einen Wert, der kleiner oder gleich dem minimalen Abstand (DMIN) ist, zulässt, um eine Schwelle (11) zu überschreiten.

6. Federhaus (1) nach einem der Ansprüche 1 bis 5, **dadurch gekennzeichnet, dass** in der Position maximaler Spannung der Feder (2) jedes Passieren einer Schwelle (11) durch einen Vorsprung (12) das verfügbare Drehmoment auf Höhe der Trommel (7) von einem oberen Gleitwert (MGS) auf einen unteren Gleitmomentwert (MGI), der kleiner als der obere Gleitwert (MGS) ist, zurückführt.

7. Federhaus (1) nach einem der Ansprüche 1 bis 6, **dadurch gekennzeichnet, dass** die innere Bahn (6) eine Mehrzahl von am Umfang angeordneten Aufnahmeräumen (9) mit Zykloidenform umfasst.

8. Federhaus (1) nach einem der Ansprüche 1 bis 7, **dadurch gekennzeichnet, dass** die innere Bahn (6) und der gleitende elastische Zaum (8) die gleiche Form sowie homothetische Abmessungen besitzen.

9. Federhaus (1) nach einem der Ansprüche 1 bis 7, **dadurch gekennzeichnet, dass** die innere Bahn (6) und der gleitende elastische Zaum (8) unterschiedliche Formen besitzen.

10. Federhaus (1) nach einem der Ansprüche 1 bis 9, **dadurch gekennzeichnet, dass** die Feder (2) an mehreren Punkten des gleitenden elastischen Zaums (8) befestigt ist.

11. Federhaus (1) nach einem der Ansprüche 1 bis 10, **dadurch gekennzeichnet, dass** die innere Bahn (6) eine erste Anzahl von Schwellen (11) aufweist, dass der gleitende elastische Zaum (8) eine zweite Anzahl von Vorsprüngen (12) aufweist und dass die zweite Anzahl größer oder gleich der ersten Anzahl ist.

12. Federhaus (1) nach einem der Ansprüche 1 bis 10, **dadurch gekennzeichnet, dass** die innere Bahn (6) eine erste Anzahl von Schwellen (11) aufweist, dass der gleitende elastische Zaum (8) eine zweite Anzahl von Vorsprüngen (12) aufweist und dass die zweite Anzahl kleiner als die erste Anzahl ist.

13. Uhrwerk (30), umfassend ein Federhaus (1) nach einem der Ansprüche 1 bis 12, wobei der Bund (4) dafür ausgelegt ist, mit manuellen Aufziehmitteln (20) zusammenzuwirken.

14. Zeitmessgerät (40), umfassend ein Werk (30) nach Anspruch 13 und/oder mindestens einen Mechanismus, der ein Federhaus (1) nach einem der Ansprüche 1 bis 12 umfasst.

## Claims

1. Timepiece barrel (1), including at least one mainspring (2) cooperating at the inner end (3) thereof with a core (4) pivoting about a pivot axis (D), and at the outer end (5) thereof with an inner track (6) of a barrel drum (7) by means of a resilient sliding bridle (8), wherein said inner track (6) and said resilient sliding bridle (8) are each of non-circular shape, and nest one inside the other in the free state of said resilient sliding bridle (8), and are arranged such that at least one outwardly radially projecting raised portion (12) comprised in said resilient sliding bridle (8) is abuttingly engaged with at least one inwardly radially projecting sill (11) comprised in said inner track (6) when the torque applied to said resilient sliding bridle (8) is less than a torque limit value, and wherein at least one said raised portion (12) of said resilient sliding bridle (8) is subjected to a radial constriction when the torque applied to said resilient sliding bridle (8) is greater than said torque limit value, to allow said raised portion (12) to pass over said sill (11) and to allow said bridle (8) to travel angularly under the effect of said torque until the next encounter between one said sill (11) and one said raised portion (12), and where said resilient sliding bridle (8) forms a closed contour, **characterized in that** said resilient sliding bridle (8) forms a closed contour surrounding said core (4), and **in that** said inner track (6) includes a plurality of peripheral housings (9) each including a base (10) located at the greatest distance (DMAX) from said pivot axis (D) and said housings (9) are each separated from the next housing by a said sill (11) located at the smallest distance (DMIN) from said pivot axis (D), and **in that** said sliding bridle (8) is integral with said mainspring (2) and forms a one-piece assembly therewith, and includes a plurality of said raised portions (12), each of which, in the free state, has a maximum radius (RMAX) with respect to said pivot axis (D) and each of which is separated from the next raised portion by a joining surface (13) including an area of minimum radius (RMIN) with respect to said pivot axis (D), said maximum radius (RMAX) in the free state being greater than said minimum distance (DMIN) and less than said maximum distance (DMAX).

2. Barrel (1) according to claim 1, **characterized in that** during the winding operation, said mainspring (2) is gradually wound around said core (4) until the maximum degree of wind is reached and **in that** the cooperation between a said raised portion (12) of said resilient sliding bridle (8) with a said sill (11) of said inner track (6) of said barrel drum (7) causes said resilient sliding bridle (8) to deform under the action of the applied torque to perform disengagement as a result of which said resilient sliding bridle (8) and said spring (2) move forward one notch.

3. Barrel (1) according to claim 2, **characterized in that** the relative shapes of said inner track (6) of said barrel drum (7) and of said raised portions (12) of said resilient sliding bridle (8) are arranged so that said disengagement corresponds to a predetermined maximum torque.

4. Barrel (1) according to claim 2 or 3, **characterized in that** said disengagement is obtained exclusively by a resilient deformation of one portion of said resilient sliding bridle (8) greater than 50% of the periphery thereof.

5. Barrel (1) according to one of claims 1 to 4, **characterized in that** said radial constriction of said raised portions (12) permits reduction of the radius thereof with respect to said pivot axis (D) to a value lower than or equal to said minimum distance (DMIN) in order to pass over a said sill (11).

6. Barrel (1) according to one of claims 1 to 5, **characterized in that**, in the maximum winding position of said mainspring (2), each passage of a said raised portion (12) over a said sill (11) returns the available torque in said drum (7) from a higher slippage value (MGS) to a lower moment of slippage value (MGI) which is lower than said higher slippage value (MGS).

7. Barrel (1) according to one of claims 1 to 6, **characterized in that** said inner track (6) includes a plurality of peripheral housings (9) of cycloidal shape.

8. Barrel (1) according to one of claims 1 to 7, **characterized in that** said inner track (6) and said resilient sliding bridle (8) are of identical shape and of homothetic dimensions.

9. Barrel (1) according to one of claims 1 to 7, **characterized in that** said inner track (6) and said resilient sliding bridle (8) are of different shapes.

10. Barrel (1) according to one of claims 1 to 9, **characterized in that** said mainspring (2) is fixed at several points of said resilient sliding bridle (8).

11. Barrel (1) according to one of claims 1 to 10, **characterized in that** said inner track (6) includes a first number of said sills (11), **in that** said resilient sliding bridle (8) includes a second number of said raised portions (12), and **in that** said second number is greater than or equal to said first number.

12. Barrel (1) according to one of claims 1 to 10, **characterized in that** said inner track (6) includes a first number of said sills (11), **in that** said resilient sliding bridle (8) includes a second number of said raised portions (12), and **in that** said second number is lower than or equal to said first number.

13. Timepiece movement (30) including a barrel (1) according to one of claims 1 to 12, wherein said core (4) is arranged to cooperate with manual winding means (20).

14. Timepiece (40) including a movement (30) according to claim 13 or/and at least one mechanism including one said barrel (1) according to one of claims 1 to 12.
